# EUROPÄISCHE PATENTANMELDUNG

(11) **EP 0 316 499 A1**
(43) Veröffentlichungstag der Anmeldung: **24.05.1989**
(21) Anmeldenummer: 87810660.8
(22) Anmeldetag: 13.11.1987
(51) Int. Cl.: A47G 21/04

(54) **Saucenkelle mit Gewürzfänger**

(71) Anmelder: Badertscher, Heinrich, Ch-3322 Schönbühl BE (CH)
(72) Erfinder: Badertscher, Heinrich, Ch-3322 Schönbühl BE (CH)
(74) Vertreter: Utiger, Heinrich, Prof. Dr. phil.

(57) **Zusammenfassung**

Zwecks Verhinderung, dass beim Ausgiessen einer Sauce in einen Teller oder in eine Platte, feste Gewürzteile wie Zwiebeln, Lorbeerblätter usw. in das Speisegericht gelangen, ist eine Saucenkelle vorgesehen, die im Löffelteil einen Gewürzfänger besitzt.

## Beschreibung

Vorliegende Erfindung betrifft eine Saucenkelle mit Gewürzfänger.

Es ist bekannt, dass man unter einer Kelle einen grossen Löffel mit langem Stiel versteht, der entweder tief, wie z.B. bei der Suppenkelle, oder aber breit ist, wie bei der Schöpfkelle.

Saucenkellen sind nun eine Art von Schöpfkellen, die speziell zum Schöpfen von Saucen jeder Art verwendet werden.

Saucen sind Flüssigkeiten, die als Beigaben zu den verschiedensten Speisen dienen und die in den verschiedensten Variationen zubereitet werden.

So kennt man u.a. Kräuter- und Gewürzsaucen, in denen Zwiebeln, Knoblauch, Gewürznelken, Pfefferkörner, Pfefferschoten, Sternanis, Cardamomen, Vanilleschoten, Ingwer, sowie Kräuter oder Kräutermischungen enthalten sind. Auch sind Pilzsaucen bekannt, in denen z.B. Morcheln oder Champignons bei gemischt sind.

Wird nun eine Speise mit einer solchen Sauce übergossen, so kommt es vielfach vor, dass die von vielen Leuten z.B. nicht gewünschten Gewürzteile, wie Zwiebeln, Lorbeerblätter usw. nur mit grösster Mühe aus der Sauce herausgefischt werden können, was in der Gastronomie als sehr unangenehm empfunden wird.

Der Zweck der vorliegenden Erfindung besteht nun darin, dass einer Gewürz-, Kräuter- oder Pilzsauce die festen Bestandteile auf einfachste Art und Weise entzogen werden.

Dies wird dadurch erreicht, dass man im Löffelteil einer Saucenkelle eine Gewürzfängervorrichtung anbringt.

Die Erfindung betrifft eine mit vertieftem Löffel, mit Stiel und mit Handgriff versehene Saucenkelle, die zwecks Auffangens von im Teller oder in der Platte störenden Gewürzteilen durch einen im Löffel angeordneten Gewürzfänger, beim Ausgiessen einer Sauce zurückgehalten werden.

Zum besseren Verständnis der Erfindung wird diese anhand von Zeichnungen näher erläutert.

Es zeigen:
Fig. 1 einen Längsschnitt einer Saucenkelle mit einem kammartigen Gewürzfänger im Massstab 1 : 1 gezeichnet,
Fig. 2 eine Vorderansicht der Saucenkelle gemäss Fig. 1,
Fig. 3 eine Draufsicht einer Saucenkelle gemäss den Fig. 1 und 2,
Fig. 4 einen Längsschnitt einer Saucenkelle gemäss Fig. 3,
Fig. 5 eine Draufsicht auf eine Saucenkelle mit zwei Ausgüssen, die diametral angebracht sind, sowie einen Gewürzfänger, der gegen den rechten Ausguss hin angebracht ist, im Massstab 1 : 1 gezeichnet.

Gemäss den Fig. 1 bis 4 besteht die Saucenkelle aus dem mit einer Vertiefung 1 und einem Ausguss 3 versehenen Löffel 2, dem Löffelstiel 4 und dem Handgriff 5. In der Löffelvertiefung 1 ist ein Gewürzfänger in Form eines Kammes 6 angebracht. Der Gewürzfänger kann auch in Form eines Rechens, eines Gitternetzes oder eines Siebes ausgebildet sein, wobei das Sieb mit lochartig runden netzartig oder mit mehreckigen Oeffnungen versehen sein. Der Zweck dieser Vorrichtung besteht nun darin, die Gewürzteile, die im Teller oder in der Platte störend wirken, beim Ausgiessen einer Sauce aufzufangen, was das lästige Heraussortieren durch den Gast erübrigt. Der Gewürzfänger kann in jeder Grösse einer Saucenkelle eingebaut, oder neu hinzugegossen werden. Der Gewürzfänger kann mit der Saucenkelle in einem Stück gefertigt sei. Er kann aber auch einzeln so gefertigt sein, dass er in den Löffel einer Saucenkelle abnehmbar eingelegt werden kann. Der Gewürzfänger kann zur Ausgussspitze, oder aber gegen die Mitte des Löffels hin verschoben angebracht sein. Es ist auch vorgesehen, die Saucenkelle gemäss der Fig. 5 mit zwei Ausgüssen zu versehen, wobei der Gewürzfänger entweder gegen die linke, oder gegen die rechte Ausgussöffnung hin angebracht ist.

Bei Saucenkellen, wie sie in der normalen Küche benötigt werden ist vorgesehen, dass der Gewürzfänger im Minimum 20 mm vom Ausguss entfernt angebracht ist. Bei Gastronomiesaucenkellen soll der Gewürzfänger im Maximum 40 mm vom Ausguss entfernt angebracht sein.

## Patentansprüche

1. Saucenkelle mit vertieftem Löffel, mit einem Stiel und einem Handgriff,
dadurch gekennzeichnet,
dass zwecks Auffangens von im Teller oder in der Platte störenden Gewürzteilen, ein im Löffelteil angeordneter Gewürzfänger derart angebracht ist, dass beim Ausgiessen einer Sauce die festen Gewürzteile zurückgehalten werden.

2. Saucenkelle nach Anspruch 1,
dadurch gekennzeichnet,
dass diese mit zwei Ausgüssen versehen ist, die einander diametral gegenüberliegen, wobei nur ein Gewürzfänger vorgesehen ist.

3. Saucenkelle nach einem der Ansprüche 1 bis 2,
dadurch gekennzeichnet,
dass der Gewürzfänger als Kamm ausgebildet ist.

4. Saucenkelle nach einem der Ansprüche 1 bis 2,
dadurch gekennzeichnet,
dass der Gewürzfänger als Sieb ausgebildet ist.

5. Saucenkelle nach einem der Ansprüche 1 bis 2,
dadurch gekennzeichnet,
dass der Gewürzfänger als Lochsieb ausgebildet ist.

6. Saucenkelle nach einem der Ansprüche 1 bis 2 und 4,
dadurch gekennzeichnet,
dass der Gewürzfänger als Netzsieb ausgebildet ist.

7. Saucenkelle nach einem der Ansprüche 1 bis 6,
dadurch gekennzeichnet,
dass der Gewürzfänger im Minimum 20 mm vom Ausguss entfernt angeordnet ist.

8. Saucenkelle nach einem der Ansprüche 1 bis 6,
dadurch gekennzeichnet,
dass der Gewürzfänger bei Gastronomiesaucenkellen im Maximum 40 mm vom Ausguss entfernt angeordnet ist.

9. Saucenkelle nach einem der Ansprüche 1 bis 8,
dadurch gekennzeichnet,
dass der Gewürzfänger unlösbar mit dem Löffel verbunden ist.

10. Saucenkelle nach einem der Ansprüche 1 bis 8,
dadurch gekennzeichnet,
dass der Gewürzträger lösbar in den Löffel eingelegt wird.
